# FASCICULE DE BREVET EUROPEEN

(11) **EP 0 461 062 B1**
(45) Date de publication et mention de la délivrance du brevet: **20.04.1994**
(21) Numéro de dépôt: 91500055.8
(22) Date de dépôt: 05.06.1991
(51) Int. Cl.: E04F 10/06

(54) **Procédé de fabrication d'un ensemble support de toile de store et ensemble obtenu par sa mise en oeuvre**
Herstellungsverfahren einer ein Markisentuch tragenden Einheit und gemäss diesem Verfahren hergestellte Einheit
Manufacturing procedure of a cloth carrying assembly of a florentine blind and assembly obtained by this procedure

(30) Priorité: 05.06.1990 FR 9007306
(43) Date de publication de la demande: 11.12.1991
(73) Titulaire: Zapparata, Biagio, F-66240 Saint Esteve (FR)
(72) Inventeur: Zapparata, Biagio, F-66240 Saint Esteve (FR)
(74) Mandataire: Manresa Val, Manuel

(56) Documents cités:
- CH-A- 495 478
- DE-A- 1 683 188
- DE-A- 1 955 003
- FR-A- 1 403 043
- FR-A- 1 517 419
- FR-A- 2 397 501

## Description

L'invention concerne un procédé de fabrication d'un ensemble support de toile de store, et à l'ensemble obtenu par sa mise en oeuvre qui est du genre comportant essentiellement un bras support conçu en une ou deux parties, relié à la paroi verticale ou horizontale d'une construction par au moins deux pièces support pourvues d'une partie permettant la fixation et l'ajustage angulaire dudit bras support, un tube enrouleur de toile, au moins deux bras articulés, une barre de charge et les divers moyens de liaison desdits sous-ensembles au bras support et de réglage de leur inclinaison.

Les ensembles connus du genre en question comportent les divers moyens de liaison des sous-ensembles susmentionnés et de réglage de leur inclinaison, réalisés à partir de pièces séparées ayant pour effet d'accroître la complexité desdits sous-ensembles, leur prix de revient et également le temps de réglage de leur inclinaison. En outre ces ensembles imposent aussi le besoin d'un grand nombre de pièces en stock.

On peut mentionner à titre d'exemple les brevets DE-A-1683188 (FRIEDRICH LOSBERGER PLAN UND ZELTFABRIK) et DE-A-1955003 (BREITENBUCHER), qui décrivent un ensemble support de toile de stores qui comporte essentiellement un bras support cylindrique en deux parties (DE 16831888), un tube enrouleur et des pièces assurant la liaison entre le bras et le tube enrouleur, et l'assemblage dudit bras à des pièces support.

Autres antécédents de ce genre d'ensembles se trouvent décrits aux brevets FR-A-2397501 (LOPEZ FERNANDEZ), FR-A-1517419 (BRETSCHER) et CH-A-495478 (BAUMANN).

L'invention vise à réaliser un ensemble du genre en question en partant d'un simple tube, de section et matériau adéquats, qui se coupe à la longueur désirée et formant à ses extrémités les moyens de fixation du tube enrouleur, et sur sa longueur les moyens de fixation des bras articulés. Ainsi réalisé, l'ensemble en question ne comporte plus de pièce rapportée servant de support au tube enrouleur ou aux bras articulés.

L'ensemble ainsi constitué, qui ne comporte que le bras support, le tube enrouleur, les bras articulés, la barre de charge et la toile, peut être vendu prêt à être posé sur le mur par l'intermédiaire d'au moins deux pièces support dans lesquelles le bras support se loge et y est verrouillé dans l'inclinaison souhaitée.

Le mécanisme d'entraînement du tube enrouleur fait bien sûr également partie dudit ensemble.

Les caractéristiques et les avantages de l'invention vont apparaître plus clairement à la lecture de la description détaillée qui suit d'un mode de réalisation préféré de l'invention donné à titre d'exemple seulement et représenté aux dessins annexés.

Sur ces dessins:
- la figure 1 est une vue en perspective d'un côté de l'ensemble selon l'invention;
- la figure 2 est une perspective simplifiée qui montre un bras support construit selon l'invention;
- la figure 3 est une vue partielle de détail de la pièce support du bras du store.

L'ensemble représenté aux figures comporte:
- un bras support -1- intégrant à ses extrémités, le moyen de fixation du tube enrouleur -2- qui est constitué par le bras support lui-même qui présente une zone coudée -3-, dont l'extrémité est aplatie et pourvue d'ouvertures -4-pour la fixation du tube enrouleur, et des trous -5- pour la fixation des bras articulés -6- qui peuvent s'attacher aussi par une pièce d'accouplement quelconque conventionnelle, comme la -22- qui est représenté à la figure 2;
- un tube enrouleur -2- comportant à ses extrémités des tourillons -7- venant se loger dans les trous -4- du bras support; c'est entre le tube enrouleur et la partie aplatie du coude -3- du bras support que vient se loger le mécanisme d'entraînement, manuel ou motorisé, du tube enrouleur (pas représenté), mécanisme qui est fixé, de manière réglable en fonction de l'inclinaison du store, à partir des ouvertures -8- aménagées sur la partie aplatie du bras support;
- aux moins deux bras articulés -6- fixés directement sur le bras support grâce a des moyens conventionnels comme la pièce d'accouplement -22- de la figure 2 ou des trous -5- dans le bras support et à leur correspondants-9-réalisés sur l'extrémité, en forme de fourche -10- du bras articulé, montrés à la figure 1;
- une barre de charge -11-, soutenant l'extrémité de la toile -12- du store, sur laquelle est fixée l'extrémité libre de chaque bras articulé;
- une pièce support -13- comportant des trous de fixation -14- à la paroi verticale de la construction, des trous de fixation -15- à la paroi horizontale de la construction, une partie inférieure -16- solidaire de la platine -13- et une partie supérieure -17- venant coulisser dans la partie -16- au moyen de glissières -18-; le serrage du bras support est réalisé au moyen de vis traversant les trous transversaux -19- et le verrouillage du bras support est réalisé au moyen d'une vis traversant le trou longitudinal -20- associé à une ouverture d'élasticité -21-.

Le procédé pour la réalisation du bras support de store, selon l'invention, consiste à:
- couper, notamment par tronçonnage, un tube, notamment circulaire, à une longueur correspondant sensiblement à la longueur du bras support -1- additionné des longueurs des deux moyens de liaison -3-;
- aplatir les extrémités du tube et à réaliser, sur les dites parties aplaties, notamment par emboutissage-matriçage, les ouvertures -4- et -8-, destinées respectivement à la fixation des extrémités du tube enrouleur et à la fixation et au réglage de l'inclinaison du mécanisme d'entrainement dudit tube enrouleur -2-;
- couder les extrémités du tube comprenant chacune la partie aplatie de manière à obtenir une partie centrale -1- correspondant à la longueur du bras support souhaitée et deux parties extrêmes -3- coudées correspondant à la longueur des moyens de liaison souhaitée.

Dans le cas de l'utilisation d'un bras support conçu en deux parties, le procédé consiste à réaliser chaque partie du bras support et chaque moyen de liaison permettant la fixation de l'extrémité correspondante du tube enrouleur, selon les opérations décrites, coupant, notamment par tronçonnage, un tube, notamment circulaire, à une longueur correspondant sensiblement à une partie du bras support -1- additionnée de la longueur d'un moyen de liaison -3- et à former uniquement dans l'une de ses extrémités le moyen de liaison -3- selon les phases b) et c) que l'on vient de décrire.

Ainsi chaque bras de store peut être réalisé à la demande soit en usine soit à partir d'une unité mobile comportant les outillages adéquats. Il faut noter que les opérations b) et c) peuvent se réaliser en ordre inverse.

L'invention a donc comme avantages essentiels:
- la suppression des pièces support des divers sous-ensembles;
- la simplicité de réalisation;
- l'automatisation de la fabrication;
- l'utilisation d'un profil tubulaire entièrement anodisé par exemple;
- le montage et réglage simplifiés.
- la suppression de pièces en stock.

## Revendications

1. Procédé de fabrication d'un ensemble support de toile (12) de store du type comportant essentiellement un bras support (1), conçu en une ou deux parties, relié à la paroi verticale ou horizontale de la construction par au moins deux pièces support (13), comportant une partie (16) permettant la fixation et l'ajustage angulaire dudit bras support (1), un tube enrouleur de toile (2), au moins deux bras articulés (6), une barre de charge (11) et les divers moyens de liaison desdits sous-ensembles au bras support et de réglage de leur inclinaison, **caractérisé** en ce qu'il consiste, dans le cas de l'utilisation d'un bras support conçu en une seule partie, à réaliser le bras support et les moyens de liaison permettant la fixation du tube enrouleur aux deux extrémités dudit bras support, selon les opérations suivantes:
a) couper, notamment par tronçonnage, un tube, notamment circulaire, à une longueur correspondant sensiblement à la longueur du bras support (1) additionnée des longueurs des deux moyens de liaison (3);
b) aplatir les extrémités du tube et à réaliser, sur les dites parties aplaties, notamment par emboutissage-matriçage, les ouvertures (4) et (8), destinées respectivement à la fixation des extrémités du tube enrouleur (2) et à la fixation et au réglage de l'inclinaison du mécanisme d'entraînement dudit tube enrouleur;
c) couder les extrémités du tube comprenant chacune la partie aplatie de manière à obtenir une partie centrale correspondant à la longueur du bras support souhaitée et deux parties extrêmes coudées correspondant à la longueur des moyens de liaison souhaitée.

2. Procédé de fabrication, selon la revendication 1, caractérisé en ce qu'il consiste, dans le cas de l'utilisation d'un bras support conçu en deux parties, à réaliser chaque partie de bras support et chaque moyen de liaison permettant la fixation de l'extrémité correspondante du tube enrouleur, selon les opérations suivantes;
a) couper, notamment par tronçonnage, un tube, notamment circulaire, à une longueur correspondant sensiblement à une partie du bras support (1) additionnée de la longueur d'un moyen de liaison (3);
b) aplatir une extrémité du tube et à réaliser, sur la dite partie aplatie, notamment par emboutissage-matriçage, les ouvertures (4) et (8) destinés respectivement à la fixation d'une extrémité du tube enrouleur et à la fixation et au réglage de l'inclinaison du mécanisme d'entraînement du tube enrouleur;
c) couder l'extrémité du tube comprenant la partie aplatie de manière à obtenir une partie tubulaire correspondant à la longueur de la partie du bras support souhaitée et une partie coudée correspondant à la longueur du moyen de liaison souhaitée.

3. Procédé de fabrication, selon la revendication 1 ou la revendication 2, caractérisé en ce que les phases b) et c) précédentes peuvent être inversées.

4. Ensemble support de tube enrouleur et de bras articulés de store, obtenu par la mise en oeuvre du procédé selon la revendication 1 ou la revendication 3, caractérisé en ce qu'il comporte un tube avec une partie centrale (1) constituant le bras support proprement dit, sur lequel viendront se fixer les bras articulés, et deux parties extrêmes coudées (3), partiellement aplaties a leur extrémité, constituant les pièces de liaison dudit bras support aux extrémités du tube enrouleur.

5. Ensemble support de tube enrouleur et de bras articulés de store, obtenu par la mise en oeuvre du procédé selon la revendication 2 ou la revendication 3, caractérisé en ce qu'il est constitué par deux tubes comportant chacun d'eux, une partie (1) constituant l'élément du bras support proprement dit, sur lequel viendra se fixer un bras articulé, et une extrémité coudée (3), partiellement aplatie à son extrémité, constituant la pièce de liaison dudit élément de bras support à une extrémité du tube enrouleur.

6. Ensemble, selon la revendication 4 ou la revendication 5, comportant une pièce support (13), permettant d'assurer la fixation du bras support (1) à la paroi de la construction et le réglage de l'inclinaison dudit bras support qui entraîne en même temps dans son mouvement le tube enrouleur (1) et les bras articulés (6), pourvue de deux pièces (16) et (17) comportant deux glissières longitudinales (18) associés à deux trous transversaux (19) de fixation par serrage, caractérisé en ce que ladite pièce (13) comporte un trou longitudinal (20) associé à une ouverture transversale d'élasticité (21), permettant le verrouillage dudit bras support (1).

## Patentansprüche

1. Verfahren zur Herstellung einer ein Markisentuch (12) tragenden Einheit, welche hauptsächlich aus einem ein- oder zweiteiligem Trägerarm (1) besteht und welcher an die waagrechte oder senkrechte Wand eines Gebäudes mit Hilfe von, mindestens, zwei Haltewinkel (13) angebracht wird, welche ein Teil (16), das die Halterung und die Winkeleinstellung des ebengenannten Haltearmes (1) ermöglicht, ein Rohr (2) zur Aufrollung des Markisentuches, zumindest zwei Gelenkarme (6), eine Tragestange (11), sowie die verschiedenen Verbindungs- und Winkeleinstellungsmittel der ebengenannten Bestandteile zu dem Haltearm vorweisen dadurch gekennzeichnet, weil, in dem Falle, daß ein einteiliger Haltearm vorgesehen wird, der Haltearm und die Verbindungsmittel, welche die Halterung des Aufrollrohres an beide Enden des schon erwähnten Haltearmes ermöglichen, nach folgendem Verfahren hergestellt werden:
a) Schneiden, insbesondere abstechen, eines Rohres, welches einen kreisförmigen Querschnitt aufweist, in einer Länge, die ziemlich annähernd der Spannweite des Haltearmes (1) und den Längen der Verbindungsteile (3) entspricht;
b) Abflachen der Rohrenden und Anbringung an den genannten abgeflachten Enden, insbesondere durch Ausstanzung, der Öffnungen (4) und (8), welche, jeweils, zur Halterung der Enden des Aufrollrohres (2) und zur Ein- und Feststellung des Neigungswinkels der Mitnehmereinrichtung des genannten Aufrollrohres dienen;
c) Anwinkelung der Enden des Rohres, wobei jedes angewinkelte Ende den abflachten Teil beinhaltet, so daß ein Mittelteil, welches der gewünschten Länge des Haltearmes entspricht und zwei angewinkelte Endteile, die der gewünschten Länge der Verbindungsmittel entsprechen, erhalten werden.

2. Herstellungsverfahren nach Anspruch 1 dadurch gekennzeichnet, daß, in dem Falle, daß ein zweiteiliger Haltearm vorgesehen wird, jedes Teil und jedes Verbindungsmittel, welche die Halterung der entsprechenden Enden des Aufrollrohres ermöglichen nach folgendem Verfahren hergestellt werden:
a) Schneiden, insbesondere abstechen, eines Rohres, welches einen kreisförmigen Querschnitt aufweist, in einer Länge, die ziemlich annähernd der Spannweite eines Teiles des Haltearmes (1) und den Längen der Verbindungsteile (3) entspricht;
b) Abflachen der Rohrenden und Anbringung an den genannten abgeflachten Enden, insbesondere durch Ausstanzung, der Öffnungen (4) und (8), welche, jeweils, zur Halterung der Enden des Aufrollrohres (2) und zur Ein- und Feststellung des Neigungswinkels der Mitnehmereinrichtung des genannten Aufrollrohres dienen;
c) Anwinkelung der Enden des genannten Rohres, wobei jedes angewinkelte Ende den abflachten Teil beinhaltet, so daß ein Mittelteil, welches der gewünschten Länge des Haltearmteiles entspricht und zwei angewinkelte Endteile, die der gewünschten Länge der Verbindungsmittel entsprechen, erhalten werden.

3. Herstellungsverfahren nach Anspruch 1 oder 2, dadurch gekennzeichnet, daß die vorgehenden Arbeitsschritte b) und c) in umgekehrter Reihenfolge durchgeführt werden können.

4. Trägereinheit von Aufrollrohr und Gelenkarme von Markisen, nach dem Verfahren in Anspruch 1 oder 3 hergestellt, dadurch gekennzeichnet daß diese ein Rohr mit einem Mittelstück (1) aufweist, welche den Haltearm selbst zusammenstellen, auf welchen die Gelenkarme festgestellt werden und zwei angewinkelte Endteile (3) aufweist, welche an in ihren Enden teilweise abgeflacht sind und welche die Verbindungsteile des ebengenannten Haltearmes zu den Enden des Aufrollrohres bilden.

5. Trägereinheit von Aufrollrohr und Gelenkarmen für Markisen, hergestellt nach den Verfahren der Ansprüche 2 oder 3, dadurch gekennzeichnet, daß diese aus zwei Röhren besteht, welche, jeweils, ein Teil (1) beinhalten, welches ein Teil des Haltearmes selbst ist und auf welchen ein Gelenkarm und ein abgewinkeltes Endteil (3), aufgebracht werden, welches an den Enden teilweise abgeflacht und welches das Verbindungsteil des genannten Bestandteiles des Haltearmes zu dem Ende des Aufrollrohres bildet.

6. Trägereinheit, nach den Ansprüchen 4 oder 5, welche ein Haltewinkel (13) beinhaltet, der zur Halterung und Einstellung des Neigungswinkels des Haltearmes (1) an die Wand eines Gebäudes dient und gleichzeitig während seiner Bewegung das Aufrollrohr (2) und die Gelenkarme (6) mitnimmt und aus zwei Teilen (16) und (17) mit zwei längsgerichteten Gleitführungen (18) besteht, welche mit zwei Querbohrungen zur Feststellung verbunden sind dadurch gekennzeichnet, daß der obige erwähnte Haltewinkel (13) eine längsgerichtete Bohrung (20) in Verbindung mit einer quergerichteten dehnbaren Öffnung (21) aufweist, welche eine Blockierung des Haltearmes (1) ermöglichen.

## Claims

1. Manufacturing procedure of a cloth carrying assembly (12) of an awning of the kind essentially comprising a supporting arm (1) conceived in one or two sections, fitted to the vertical or horizontal wall of the construction by at least two brackets (13) which comprise one part (16) allowing the attachment and the angular adjustment of said supporting arm (1), a roller blind (2), at least two articulated arms (6), a front supporting bar (11) and the various means to connect said subassemblies to the supporting arm and to set their slope, characterised in that it consists, when a single supporting arm is used, in manufacturing the supporting arm and the means allowing the attachment of the roller blind to the two ends of said supporting arm, according to the following steps:
a) cutting, specially by using a parting tool, a tube, specially a circular one, of a length nearly corresponding to the length of the supporting arm (1) with the addition of the length of the two connecting means (3);
b) flattening the ends of the tube and pierce on said flattened parts, particularly by a hollow out and die operation, the holes (4) and (8) respectively aimed to the attachment of the ends of the roller blind (2) and to the fastening and slope adjustment of the driving mechanism of said roller blind;
c) bending over the ends of the tube comprising each the flattened part so that a central section is obtained corresponding to the wanted length of the supporting arm and two bent end parts corresponding to the wanted length of the connecting means.

2. Manufacturing procedure, according to claim 1, characterised in that it consists, when a supporting arm conceived in two parts is used, in manufacturing each part of the supporting arm and each connecting means allowing the attachment of the corresponding end of the roller blind, according to the following steps:
a) cutting, specially by using a parting tool a tube, specially a circular one, of a length nearly corresponding to the length of one part of the supporting arm (1) with the addition of the length of one connecting means (3);
b) flattening one end of the tube and pierce on said flattened part, particularly by a hollow out and die operation, the holes (4) and (8) respectively aimed to the attachment of one end of the roller blind and to the fastening and slope adjustment of the driving mechanism of the roller blind;
c) bending over the end of the tube comprising the flattened part so that a tubular part is obtained corresponding to the wanted length of the section of the supporting arm and a bent part corresponding to the wanted length of the connecting means.

3. Manufacturing procedure, according to the claim 1 or claim 2, characterised in that said steps b) and c) can be carried out in an inverse order.

4. Assembly supporting a roller blind and some articulated awning arms, obtained by the implementation of the procedure according to claim 1 or claim 3, characterised in that it comprises a tube with a central part (1) constituting the supporting arm itself, on which the articulated arms are connected and two bent end parts (3), partially flattened at their ends, constituting the portions to connect said supporting arm to the ends of the roller blind.

5. Assembly supporting a roller blind and some articulated awning arms, obtained by the implementation of the procedure according to claim 2 or claim 3, characterised in that it is constituted by two tubes each of them comprising a section (1) constituting the supporting arm element itself, on which one articulated arm is connected and one bent end (3) partially flattened at its end, constituting the connecting piece of said supporting arm element to one end of the roller blind.

6. Assembly, according to claim 4 or claim 5, comprising a bracket (13) providing a sure attachment of the supporting arm (1) to the construction wall and the adjustment of the slope of said supporting arm which at the same time relocates with its movement the roller blind (2) and the articulated arms (6), said bracket comprising two pieces (16) and (17) each of them having two guiding longitudinal profiles (18) associated to two transversal holes (19) providing a clamping attachment, characterised in that said piece (13) comprises a longitudinal hole (20) associated to a transversal aperture (21) which provides elasticity allowing the fastening of said supporting arm (1).
